# EUROPÄISCHE PATENTSCHRIFT

(11) **EP 0 100 513 B1**
(45) Veröffentlichungstag und Bekanntmachung des Hinweises auf die Patenterteilung: **03.01.1990**
(21) Anmeldenummer: 83107321.8
(22) Anmeldetag: 26.07.1983
(51) Int. Cl.: B61F 15/10, B61F 15/18, B61F 5/16

(54) **Federung für Losräder von Schienenfahrzeugen**
Spring suspension for independent wheels of rail vehicles
Suspension à ressorts pour véhicules ferroviaires à roues indépendantes

(30) Priorität: 30.07.1982 DE 3228603
(43) Veröffentlichungstag der Anmeldung: 15.02.1984
(73) Patentinhaber: KNORR-BREMSE AG, 80710 München (DE)
(72) Erfinder: Schelle, Axel, Dr., D-8185 Kreuth-Scherfen (DE)

(56) Entgegenhaltungen:
- CH-A- 205 746
- DE-A- 2 406 987
- DE-A- 2 926 326
- FR-A- 2 218 229
- GB-A- 852 889

## Beschreibung

Die Erfindung bezieht sich auf eine Federung für einzeln abgefederte Losräder von Schienenfahrzeugen.

Für Drehgestell-Schienenfahrzeuge mit Radsätzen, deren jeweils beide Räder durch eine Welle fest miteinander verbunden sind, ist es üblich, die nahe der Radsatzenden angeordneten Achslager jeweils über eine erste Federvorrichtung, welche aus mehreren zueinander parallel angeordneten Federn bestehen kann, gegen einen aus Steifigkeitsgründen gegebenenfalls massereichen Drehgestellrahmen abzustützen, der seinerseits über eine gegebenenfalls ebenfalls aus mehreren, parallelen Einzelfedern bestehende, zweite Federvorrichtung den Fahrzeugrahmen bzw. -kasten trägt (FR-A 22 18 229). Erfährt hierbei eines der Fahrzeugräder eine Stoßbelastung nach oben, so wird die dem diesem Fahrzeugrad benachbarten Achslager zugeordnete erste Federvorrichtung unter Vergrößern ihrer Spannung komprimiert, diese Federvorrichtung hebt den über ihr befindlichen Teil des Drehgestellrahmens etwas an und der Drehgestellrahmen gelangt hierdurch in eine Schräglage. Diese Schräglage bewirkt, daß die von der ersten Federvorrichtung bewirkte Anhebung hubuntersetzt mit nur etwa halber bis viertelter Hubhöhe zur Auflagestelle der zweiten Federvorrichtung auf dem Fahrzeugrahmen übertragen wird. lnfolge dieser Hubuntersetzung durch Schrägstellen des Drehgestellrahmens relativ zur Horizontalebene werden Stoßbelastungen der Fahrzeugräder bei Drehgestellfahrzeugen weitgehend abgemildert auf den Fahrzeugrahmen bzw. -kasten übertragen.

Bei diesen bekannten Federungen können die einzelnen Federelemente zueinander unterschiedlich ausgebildet sein, beispielsweise kann eines der Federelemente eine Schraubenfeder, das andere dagegen eine Luftfeder sein (DE-PS 1 146519). Auch unter Berücksichtigung der Hubuntersetzung ist im allgemeinen ein Kompromiß dahingehend zu schließen, daß einerseits die Federung ausreichend weich und die Fahrt mit dem Fahrzeug damit ausreichend komfortabel, andererseits aber auch derart hart ist, daß bei Stoßbeanspruchungen der Fahrzeugräder diese nicht bis zu einem Notanschlag durchfedem, sondern die Einfederungen rechtzeitig vor dem Wirksamwerden des Notanschlages abgefangen werden. Die Federungen werden hierzu oftmals progressiv ausgelegt, derart, daß sie beim Einfedern zum Einfederhub überproportional anwachsende Rückstellkräfte erzeugen. Bei beladenem Fahrzeug ergeben sich hierdurch jedoch insgesamt harte Abfederungen.

Aus der CH-A 205746 ist ein Drehgestell-Schienenfahrzeug ohne durchgehende Radsätze bekannt, wobei die beiden zu jeweils einer Seite befindlichen Räder jedes Drehgestelles nur um ihre Radachsen drehbar in jeweils einem Längsträger geführt sind ; zwischen jedes Rad und seinen Längsträger ist dabei eine Federvorrichtung eingeordnet. Mittig auf den Längsträgem liegt um jeweils eine Vertikalachse drehbar eine Quertraverse des Fahrzeugkastens auf, wobei sich zwischen den Längsträgem und dem Fahrzeugkasten keine weitere Federvorrichtung befindet. Auch bei dieser Anordnung führt eine Radanhebung über dessen Federvorrichtung zu einem örtlichen Anheben des zugeordneten Längsträgers, wobei sich dieser und auch die Quertraverse schrägstellen und somit den Anhebeweg auf etwa ein Viertel seines Wertes untersetzt auf den Fahrzeugkasten übertragen. Auch hier werden Stoßbelastungen der Räder atso durch eine Hebeluntersetzung stark abgemildert.

Bei bekannten Schienenfahrzeugen mit einzelnen abgefederten Losrädern, das heißt Rädern, deren jedes um eine eigene Vertikalachse drehbar ist, fehlen den erwähnten Drehgestellrahmen und Längsträgern bzw. Quertraversen vergleichbare Teile, so daß die Stoßbelastung dieser Losräder ohne Hubuntersetzung durch hebelartig wirkende Strukturen allein durch die Federungsvorrichtungen abgemildert auf den Fahrzeugrahmen bzw. -kasten übertragen werden. Die Fahrzeuge mit Losrädern weisen also gegenüber Drehgestellfahrzeugen den Nachteil auf, daß Stoßbelastungen der Fahrzeugräder in stärkerem Maß auf das Fahrzeug übertragen werden, weil die Radauslenkungen sowohl hinsichtlich ihrer Hubhöhe wie ihrer Hubgeschwindigkeit nicht wie bei den Drehgestellfahrzeugen übersetzt werden.

Es ist Aufgabe der Erfindung, eine Federung der eingangs genannten Art, also für Schienenfahrzeuge mit Losrädern, derart auszugestalten, daß sie ohne Gefahr unzulässig großer Hübe Stoßbelastungen auf die Fahrzeugräder gut aufzunehmen und abzufedern vermag.

Diese Aufgabe wird nach der Erfindung gelöst durch eine Ausbildung gemäß dem kennzeichnenden Teil des Patentanspruches 1, 2 oder 3.

Die nach der weiteren Erfindung vorteilhaften Ausbildungs- und Ausführungsmöglichkeiten für die Federung können den Unteransprüchen 4 bis 12 entnommen werden.

In den Zeichnungen sind die Funktion und der schematische Aufbau von nach der Erfindung ausgebildeten Federungen beispielsweise dargestellt, und zwar zeigt
Fig. 1 Federungskennlinien,
Fig. 2 und 3 zwei unterschiedliche Ausführungsformen einer gleichartigen Federungsgrundanordnung,
Figur 4 bis 6 eine Ausführungsform einer zweiten Federungs-Grundanordnung in drei unterschiedlichen Federungszuständen,
Figur 7 eine weitere Ausführungsform der Federungs-Grundanordnung nach Fig. 4
Figur 8 eine Einzelheit aus Fig. 7 in geänderter Ausführung und
Figur 9 eine weitere Ausführungsform der Federung.

Zum Begegnen der für Federungen der eingangs genannten Art vorstehend geschilderten Problematik ist eine Kennlinie für die Federung anzustreben, welche in Fig. 1 dargestellt ist, wobei F die von der Federung ausgeübte Federkraft, s den Hub der Federung und t die Zeitdauer, während welcher die Stoßbelastung des Rades anhält, bedeuten. Für kurzzeitige Stöße (t = klein) verläuft die Federkennlinie zunächst sehr flach ansteigend und erst nach einem bestimmten Hub (s₁) folgt ein steiler ansteigender Kennlinienast. Kurzzeitige Stöße können nach dieser Kennlinie also keine entsprechend hohen Kraftspitzen auf das Fahrzeug übertragen, weil innerhalb des ersten Federhubes bei noch sehr weicher Federung die eingeleitete Kraft - die Stoßbelastung - bereits wieder abfällt. Durch zusätzliche, in die Kennlinie nicht eingehende Stoßdämpfer, welche parallel zur Federung anzuordnen sind, kann ein Aufschaukeln durch mehrere, derartige Stöße verhindert werden. Bei entsprechend länger einwirkender Stoßbelastung auf das Fahrzeugrad ist die Kennlinie t = mittel gültig, nach welcher bereits nach geringerem Einfederungshub s₂ ein Übergang vom anfänglich flachem zum steiler verlaufenden Kennlinienteil erfolgt; der frühere Kennlinienknick schließt ein zu starkes Einfedern der Federung aus. Bei langanhaltender Krafteinwirkung auf das Fahrzeugrad - langanhaltende Stoßbelastung oder auch Dauerbelastung des Fahrzeuges - entspricht die Federkennlinie der Linie t = groß ; die Federung erzeugt hier gleich ab Beginn ihrer Einfederung dem Einfederungshub entsprechende Rückstellkräfte, wodurch der Einfederungshub insgesamt auf zulässige Werte begrenzt wird.

Falls eine Federung der eingangs genannten Art derart ausgebildet wird, daß wenigstens eines der Federelemente, aber nicht alle Federelemente der Federung von kurzzeitigen Stoßbelastungen des Rades entlastet angeordnet sind, ist eine Federungskennlinie wenigstens ähnlich Fig. 1 erreichbar: Bei kurzzeitigen Stoßbelastungen sind dann nur einige der Federelemente wirksam, wobei eine weiche Federung mit flach verlaufender Federkennlinie einstellbar ist, und erst nach einige Zeit anhaltender Stoßbelastung des Rades werden auch die anderen Federelemente wirksam, wodurch die Federung härter wird und die Federkennlinie damit steiler verläuft.

Im Ausführungsbeispiel der Federung nach Fig. 2 ist ein Fahrzeugrad 1 mit einer ihm zugeordneten Radlagerung 2 dargestellt. Auf der Radlagerung 2 stützt sich ein erstes, als Schraubenfeder ausgebildetes Federelement 3 ab, welches eine seismische Masse 4 trägt. Auf der seismischen Masse 4 steht ein zweites Federelement 5 auf, welches einen Fahrzeugrahmen oder gegebenenfalls unmittelbar den Fahrzeugkasten 6 trägt. Das erste Federelement 3 ist also zwischen der Radlagerung 2 und der seismischen Masse 4 und das zweite Federelement 5 zwischen der seismischen Masse 4 und dem Fahrzeugrahmen bzw. Fahrzeugkasten 6 angeordnet. Als seismische Masse 4 kann ein stoßunempfindliches Teil des Fahrzeuguntergestelles, beispielsweise ein einem schweren Drehgestellrahmen entsprechendes Fahrzeugteil dienen. Bei einem Stoß auf das Fahrzeugrad 2 wird entsprechend der Radbewegung im ersten Federelement 3 eine Kraft erzeugt, die zunächst die seismische Masse 4 infolge deren Trägheit noch nicht zu bewegen, diese vielmehr nur langsam in Bewegung zu setzen vermag. Die seismische Masse 4 bewegt sich entsprechend langsam auf den Fahrzeugrahmen 6 zu, erzeugt hierbei also eine relativ langsam ansteigende und demgemäß geringe Kraftzunahme im zweiten Federelement 5. Bei alsbaldigem Abklingen der Stoßbelastung des Fahrzeugrades 1 wird somit das Federelement 5 von der Stoßbelastung praktisch nicht beeinflußt, die ganze Stoßfederung wird vom ersten Federelement 3 bewerkstelligt. Je schwerer die seismische Masse 4 ausgebildet werden kann, desto geringere Stoßanteile werden durch das zweite Federelement 5 auf den Fahrzeugrahmen bzw. Fahrzeugkasten 6 übertragen.

Um nicht unnötig große, seismische Massen 4 - für jedes Fahrzeugrad eine derartige Masse - vorsehen zu müssen, kann auch eine seismische Masse 4' gemäß Fig. 3 mehreren Fahrzeugrädem 1, 1' zugeordnet werden. Das erste, dem Fahrzeugrad 1 zugeordnete Federelement 3 stützt sich auf dessen Radlagerung 2 und das erste Federelement 3', welches dem Fahrzeugrad 1' zugeordnet ist, auf dessen Radlagerung 2' ab. Beide ersten Federelemente 3 und 3' tragen gemeinsam die seismische Masse 4', von welcher sich wiederum in nicht dargestellter Weise ein oder mehrere zweite Federelemente entsprechend zu Fig. 2 zum Fahrzeugrahmen bzw. Fahrzeugkasten 6 erstrecken. Die seismische Masse 4' ist gemäß Fig. 3 vorzugsweise am Fahrzeugrahmen bzw. Fahrzeugkasten 6 derart zu führen, daß sie zumindest um Horizontalachsen, welche rechtwinklig zu der Verbindungslinie der beiden Fahrzeugräder 1 und 1' und zu gegebenenfalls weiteren, in Fig. 3 nicht dargestellten und mit ihren ersten Federelementen ebenfalls an der seismischen Masse 4' angreifenden Rädern sich erstreckenden Verbindungslinien verlaufen, undrehbar gehalten, aber vertikal verschieblich ist. Bei einem Stoß auf eines der Fahrzeugräder 1 oder 1' wird dann jeweils die gesamte seismische Masse 4' stoßmindemd bzw. das zweite Federelement stoßentlastend wirksam, bei zu Fig. 1 verdoppelter Masse der seismischen Masse 4' ergibt sich also ohne Verdoppelung der insgesamt für das Fahrzeug vorzusehenden, seismischen Masse eine doppelt wirksame Stoß-Eliminierung für den Fahrzeugrahmen 6. Nur bei gleichzeitiger Stoßbelastung der Fahrzeugräder 1 und 1' ergeben sich wieder der Anordnung nach Fig. 2 entsprechende Stoßbelastungen für den Fahrzeugrahmen 6.

Gemäß Fig. 4 ist die Federung mit zwei Druckmittelfederungen 7 und 8 als Federelemente ausgeführt. Die beiden Druckmittelfederungen 7 und 8 können dabei in nicht dargestellter Weise in ihrem Druck durch übliche, verzögert wirksam werdende Regelventile fahrzeugsbelastungsabhängig gesteuert sein. Die beiden Druckmittelfederungen 7 und 8 sind zueinander parallel zwischen die in Fig. 4 nur angedeutete Radlagerung 2 und den Fahrzeugrahmen bzw. -kasten 6 eingeordnet. Beide Druckmittelfederungen 7 und 8 weisen jeweils einen mit dem Fahrzeugrahmen bzw. -kasten 6 verbundenen Zylinderkörper 9 bzw. 10 auf, in welchem ein mit der Radlagerung 2 gekoppelter Kolben 11 bzw. 12 beweglich ist. Die Innenräume 13 bzw. 14 der Zylinderkörper 9 bzw. 10 sind mit dem Federungsmediumluft, einem Gas oder einer Flüssigkeit - gefüllt ; es kann dabei für die beiden Innenräume 13 und 14 unterschiedliches Federungsmedium vorgesehen sein. Bei Hydraulikfüllung muß jeweils noch eine übliche, in Fig. 4 nicht dargestellte Gasblase vorgesehen werden. Vom Innenraum 13 des Zylinderkörpers 9 führt eine Druckmittelleitung 15 über ein Absperrventil 16 in einen von einem Kolben 17 vom Innenraum 14 des Zylinderkörpers 10 abgetrennten Zylinderraum 18. Das Absperrventil 16 gehört einer im übrigen nicht dargestellten Steuervorrichtung zu, welche das Absperrventil 16 im Normalfall geschlossen hält, und nur zeitlich verzögert zu dem Beginn einer Stoßbelastung des Fahrzeugrades bis nach Wiederereichen des Ausgangs-Federungszustand öffnet; die Steuervorrichtung kann zum Öffnen des Absperrventils 16 vom zu Stoßbeginn auftretenden Belastungszuwachs an der Radlagerung 2, der Abstandsverminderung zwischen der Radlagerung 2 und dem Fahrzeugrahmen 6 oder vom Druckzuwachs des Federungsmediums insbesondere im Innenraum 13 ausgelöst werden. Bei geschlossenem Absperrventil 16 ist das sich im Zylinderraum 18 befindende Druckmedium aus diesem Zylinderraum 18 ohne nennenswerten Druckzuwachs verdrängbar, hierzu kann in nicht dargestellter Weise an den Zylinderraum 18 über ein weiteres Absperrventil ein weicher Druckspeicher angeschlossen sein.

Im Ruhezustand der Federung nach Fig. 4 nehmen deren Teile die dargestellten Lagen ein, die Kolben 11 und 12 befinden sich in einer bestimmten Ruhestellung, der Kolben 17 befindet sich in einer mittleren Lage, in welcher der Innenraum 14 und der Zylinderraum 18 ein bestimmtes Volumen aufweisen, und in den Räumen 13, 14 und im Zylinderraum 18 herrschen bestimmte, der von der Federung zu tragenden Fahrzeuglast entsprechende Drücke, welche entsprechend der Kolbenflächen unterschiedlich oder auch, falls alle Kolben gleichgroße Flächen aufweisen, gleich hoch sein können. Das Absperrventil 16 ist geschlossen.

Tritt am der Federung zugeordneten Fahrzeugrad eine Stoßbelastung auf, wie sie beispielsweise durch das Über fahren eines Schienenstoßes bewirkt werden kann, so wird die Radlagerung 2 verstärkt nach oben gedrückt und gelangt in die in Fig.5 dargestellte, angehobene Stellung, in welcher die beiden Kolben 11 und 12 um einen dem Hubweg der Radlagerung 2 entsprechenden Hubweg in die Zylinderkörpern 9 bzw. 10 hineingedrückt sind. Der Einfederungshub ist in Fig.5 mit s bezeichnet. Bei diesem Einfederungsvorgang steigt bei vorerst noch geschlossenem Absperrventil 16 der Druck im Innenraum 13, so daß die Druckmittelfederung 7 eine mit dem Einfederungshub anwachsende Federkraft ausübt. Der Druck im Innenraum 14 dagegen wächst beim Einfederungsvorgang praktisch nicht, höchstens in sehr geringem Maße an, da der Kolben 17 in Richtung zum Zylinderraum 18 ohne Drucksteigerung im Zylinderraum 18 entsprechend dem Einfederungshub ausweicht. Damit ist der in Fig. 5 dargestellte Federungszustand erreicht.

Falls die Stoßbelastung des Fahrzeugrades nur für sehr kurze Zeit anhält, klingt bei noch herrschendem Federungszustand gemäß Fig. die Stoßbelastung bereits wieder ab und die verstärkte Federkraft der Druckmittelfederung 7 federt das Fahrzeugrad mit der Radlagerung 2 wieder in die in Fig. 4 dargestellte Ausgangslage aus, wobei auch der Kolben 17 in die in Fig. 4 dargestellte Lage zurückkehrt. Das Absperrventil 16 bleibt dabei während des ganzen Federungsvorganges geschlossen. Bei dieser kurzen Stoßbelastung wurde also nur die Federungskraft der Druckmittelfederung 7, nicht aber diejenige der Druckmittelfederung 8 verstärkt, die Federung zeigte somit insgesamt eine weiche Charakteristik mit niedriger Federkonstante und die Stoßbelastung wurde vom Fahrzeugrahmen bzw. - kasten 6 ferngehalten.

Falls jedoch, ausgehend vom Federungszustand nach Fig. 5, die Stoßbelastung des Fahrzeugrades weiterhin anhält, gelangt die Federung in den in Fig. 6 verdeutlichten Federungszustand. Nach Ablauf einer bestimmten Zeitspanne ab Stoßbeginn bzw. nach Erreichen eines bestimmten Einfederungshubes öffnet die Steuervorrichtung das Absperrventil 16, wobei zugleich dafür Sorge getragen wird, daß im Zylinderraum 18 beispielsweise durch Absperren des erwähnten Druckspeichers mittels Schließens des ebenfalls bereits erwähnten, zweiten Absperrventils eine Drucksteigerung erfolgen kann. Aus dem höheren Druck aufweisenden Innenraum 13 strömt dann Druckmittel durch die Druckmittelleitung 15 und das Absperrventil 16 in den Zylinderraum 18 ein und drückt unter dessen Volmumenvergrößerung den Kolben 17 in Richtung zum Kolben 12, so daß das Volumen des Innenraumes 14 verkleinert wird und das in diesem Innenraum 14 befindliche Druckmittel somit eine Drucksteigerung erfährt. Bei Annahme gleicher Kolbenfläche, wie es bereits vorstehend erwähnt wurde, ergeben sich gleiche Druckhöhen in den Innenräumen 13 und 14 sowie im Zylinderraum 18, so daß nunmehr nicht nur die Druckmittelfederung 7, sondern auch die Druckmittelfederung 8 eine verstärkte Federkraft ausübt. Die Federung wird somit insgesamt härter, erhält eine höhere Federkonstante und der Einfederungsvorgang wird alsbald ohne Überschreiten eines zulässigen Einfederungshubes beendet. Nach Abklingen der durch den langanhaltenden Stoß bedingten, verstärkten Krafteinwirkung auf das Fahrzeugrad federt die Federung wieder aus und alle Teile kehren in die in Fig. 4 dargestellte Ruhelage zurück. Anschließend schließt die Steuervorrichtung wieder das Absperrventil 16 und verbindet den Kolbenraum 18 gegebenenfalls mit dem Druckspeicher.

Bei der Federung nach Fig. 4 bis 6 wird also die Federkennlinie der Druckmittelfederung 8, nicht aber der Druckmittelfederung 7 in Abhängigkeit von der Einfederungszeit und/oder dem Einfederungshub bei Überschreiten gewisser Grenzwerte gesteigert, wodurch unterschiedliche Federungs-Kennlinien gemäß Fig. 1 erreichbar sind.

In Abänderung zum Ausführungsbeispiel nach Fig. 4 ist es auch möglich, anstelle der Zylinderkörper 9 und 10 übliche Luftfederbälge vorzusehen, wobei lediglich anstelle des Kolbens 17 mit dem Zylinderraumes 18 eine andersartige geeignete Vorrichtung zum Ändern der Federkonstante der Druckmittelfeder 8 vorzusehen ist. Weiterhin ist es nicht erforderlich, daß das Druckmittel aus dem Innenraum 13 selbst unmittelbar den Kolben 17 beaufschlagt ; es ist auch möglich, die Steuervorrichtung derart auszugestalten, daß die Federkonstante der Druckmittelfederung 8 durch Beaufschlagen des Kolbens 17 aus einer gesonderten, vom Innenraum 13 unabhängigen Druckmittelquelle oder auch in völlig andersartiger, dem Stand der Technik zugehörender Weise änderbar ist.

Zum weiteren Verdeutlichen der Funktionsweise der Federung nach Fig. 4 in den Stellungen nach Fig.4 bis Fig. 6 sei im folgenden angenommen, daß bei gleichen Kolbenflächen im Ruhezustand in den Innenräumen 13, 14 sowie dem Zylinderraum 18 ein Druckmitteldruck pₒ herrsche. Im weiteren bedeutet p Drücke, die in dem jeweils durch die Indexzahl bestimmten Innenraum bzw. Zylinderraum herrschen. Die Buchstaben K bedeuten Kräfte, welche gemäß der durch die zugefügte Indexzahl bestimmten Druckmittelfederung 7 oder 8 ausgeübt werden. F schließlich soll diejenige Kraft darstellen, welche die gesamte Federung ausübt, F entspricht also der Summe K₇ + Kₑ. Unter diesen Voraussetzungen können beispielsweise den einzelnen Federungszuständen gemäß Fig. 4, Fig. 5 und Fig. 6, wie sie vorstehend beschrieben wurden, folgende Werte zugeordnet werden, wobei der Index 0 sich jeweils auf den Ruhezustand gemäß Fig. 4 der Federung bezieht :

In Fig. 7 ist eine Federung dargestellt, welche im wesentlichen der Federung nach Fig. 4 entspricht und deren der Fig. 4 entsprechende Teile mit der Fig. 4 entsprechenden Bezugszahlen versehen sind. Abweichend zu Fig. 4 ist der Druckübertrager 19 seitens des Innenraumes 13 vor dem Absperrventil 16 in die Druckmittelleitung 15 eingeordnet, so daß das Absperrventil 16 die Verbindung des Innenraumes 14 mit dem Druckübertrager 19 überwacht. Der Druckübertrager 19 ist baulich getrennt von den Druckmittelfederungen 7 und 8 angeordnet, er könnte jedoch auch mit diesem zu Baueinheiten zusammengefaßt sein. Weiterhin ist in Fig. 7 das zweite Absperrventil 21 dargestellt, welches die Zuschaltung bzw. Abschaltung des Druckspeichers 22 zu bzw. vom Innenraum 14 der Druckmittelfederung 8 überwacht. Schließlich ist in weiterer Abänderung zu Fig. 7 zusätzlich zu den Druckmittelfederungen 7 und 8 noch eine zu diesen parallel angeordnete Schraubenfederung 23 dargestellt, welche ein drittes Federelement für die Federung ist. Im übrigen entspricht die Federung nach Fig. 7 derjenigen nach Fig. 4. Die Funktion der Federung nach Fig. 7 entspricht derjenigen, wie sie zu den Figuren 4-6 beschrieben wurde, wobei lediglich zusätzlich zur von der Federung ausgeübten Federkraft noch der Anteil der Schraubenfederung 23 hinzuzuaddieren ist; die Schraubenfederung 23 kann dabei eine lineare oder progressive Kennlinie in Abhängigkeit vom Einfederungshub aufweisen. Weitere Funktionserläuterungen zur Federung nach Fig. 7 erübrigen sich daher.

In der Ausführung nach Fig. 7 der Federung weist der Druckübertrager 19 einen einfachen Kolben 17 auf, zu beiden Seiten des Kolbens 17 herrschen somit im allgemeinen gleiche Druckhöhen und der Druckübertrager 19 weist somit ein Druckübersetzungsverhältnis zwischen seinen beiden Seiten von 1 : 1 auf. In Fig. 8 ist eine geänderte Ausführung des Druckübersetzers unter dem Bezugszeichen 19' dargestellt, welcher ein vom Übersetzungsverhältnis 1 : 1 abweichendes Übersetzungsverhältnis besitzt. Der Kolben des Druckübertragers 19' ist als Differentialkolben mit zwei Kolbenflächen 24 und 25 ausgebildet, wobei die Differenzfläche zwischen den beiden Kolbenflächen 24 und 25 mit Atmosphärendruck beaufschlagt ist. Die kleinere Kolbenfläche 25 ist dabei über das Absperrventil 16 entsprechend Fig.7 vom Druckmitteldruck im Innenraum 14 und die größere Kolbenfläche 24 vom Druck im Innenraum 13 beaufschlagbar. Nach Öffnen des Absperrventils 16 wird somit in der Druckmittelfederung 8 ein entsprechend dem Flächenverhältnis der Kolbenflächen 24 und 25 höherer Druck als in der Druckmittelfederung 7 eingestellt, die Druckmittelfederung 8 übt somit nach Öffnen des Absperrventils 16 eine wesentlich gesteigerte Federkraft aus und die Federung erhält dadurch insgesamt eine wesentlich härtere Charakteristik als bei geschlossenem Absperrventil 16. Das Verhältnis der Kolbenflächen 24 und 25 kann den jeweiligen Anforderungen entsprechend gewählt werden, es ist auch möglich, es umgekehrt zur Ausführung nach Fig. 8 zu wählen.

Bei der Federung nach Fig. 9 sind wiederum zwei Druckmittelfederungen 26 und 27 vorgesehen, wobei der einen Druckmittelfederung 26 ständig ein relativ kleiner Druckspeicher 28 zugeschaltet ist, so daß diese Druckmittelfederung 26 eine relativ große Federkonstante aufweist und dementsprechend hart ist. Dem Druckmittelraum der anderen Druckmittelfederung 27 ist über ein der bereits erwähnten Steuervorrichtung zugehörendes Schaltventils 29 im Ruhezustand der Federung ; wie mit den ausgezogenen Linien im Schaltventil 29 angedeutet, ein relativ großer Druckmittelspeicher 30 zugeordnet, derart, daß diese Druckmittelfederung 27 im Ruhezustand der Federung eine kleine Federkonstante aufweist und somit entsprechend weich ist. Bei nur kurzzeitigen Einfederungsvorgängen, also kurzzeitigen Stoßbelastungen des Fahrzeugrades, ändert somit lediglich die Druckmittelfederung 26 ihre Federkraft entsprechend den Einfederungsvorgängen, während die Druckmittelfederung 27 eine relativ konstant bleibende Federkraft ausübt. Die Federung weist damit insgesamt während dieser kurzzeitigen Federungsvorgänge eine relativ weiche Charakteristik auf. Halten die Einfederungsvorgänge bzw. Stoßbelastungen jedoch längere Zeit an, so wird, zeitlich verzögert zum Beginn dieser Federungsvorgänge, das Schaltventil 29 aus der vorbeschriebenen Schaltstellung in die in Fig. 9 gestrichelt eingezeichnete Schaltstellung umgeschaltet, wobei die Druckmittelfederung 27 vom Druckmittelspeicher 30 abgetrennt und an den Druckmittelspeicher 28 zusätzlich zur Druckmittelfederung 26 angeschlossen wird. Hierdurch erhält auch die Druckmittelfederung 27 eine hohe Federkonstante und übt entsprechend hohe Federkräfte aus, die Federkonstante der Federung insgesamt wird also gesteigert, so daß auch die langanhaltenden, gesteigerten Radbelastungen nicht durch die Federung durchschlagen können, sondern, wie vorstehend bereits erwähnt, vor Überschreiten eines zulässigen Einfederungshubes abgefangen werden. Im übrigen entspricht die Funktion der Federung nach Fig. 9 den vorstehend beschriebenen Grundprinzipien, so daß sie hier nicht weiter erläutert werden muß.

Auch bei der Ausführung nach Fig. 9 kann selbstverständlich in die Verbindungsleitung 31 vom Druckmittelspeicher 28 bzw. der Druckmittelfederung 26 zum Schaltventil 29 bzw. vom Schaltventil 29 zur Druckmittelfederung 27 ein Druckübertrager 19 bzw. 19' entsprechend der Ausführung nach Fig. 7 oder 8 eingeordnet werden. Die Druckmittelspeicher 22, 28 und/oder 30 können als einfache Behälter ausgebildet sein, sie können aber auch, wie in Fig. 9 angedeutet, einen einerseits vom Druckmittel und andererseits von einer Federkraft beaufschlagten Kolben oder eine entsprechende Membrane aufweisen. Die gasförmige oder hydraulische Grundfüllung der Druckmittelfederungen 26 und 27 kann, wie vorstehend bereits erwähnt, durch verzögert arbeitende, übliche Regelventile - Höhenregelventile oder Luftfederungsventile - erfolgen. In Abänderung zur Ausführung nach Fig. 9 ist es schließlich auch möglich, die Druckmittelfederung 27 vermittels des Schaltventils 29 nicht an den Druckmittelspeicher 28, sondern an einen von der Druckmittelfederung 26 ständig gesonderten, dritten Druckmittelspeicher anzuschließen, welcher der Druckmittelfederung 27 die erforderliche Steigerung ihrer Federkonstanten verleiht.

Die Steuervorrichtung zum Schalten der Absperrventile 16, 21 und/oder 29 kann zweckmäßig einen elektrischen Schwingkreis aufweisen, welcher entsprechend seiner Frequenz zum Beginn einer Rad-Stoßbelastung verzögert mittels elektrischer Impulse die erwähnten Ventile ansteuert und deren Schaltung auslöst. Die Verzögerungszeit für das Schalten der Absperr- bzw. Schaltventile 16, 21 und/oder 29 wird zweckmäßig entsprechend dem zeitlichen Überfahrabstand von Schienenstößen in der Größenordnung von bei Drehgestellfahrzeugen beispielsweise ein 0,25 sec gewählt, erforderlichenfalls kann eine fahrgeschwindigkeitsabhängige Steuerung der Verzögerungszeit vorgesehen werden.

### Bezugszeichenliste

## Patentansprüche

1. Federung für einzeln abgefederte Losräder (1) von Schienenfahrzeugen, dadurch gekennzeichnet, daß jedem Losrad (1) zumindest zwei zueinander in Serie angeordnete Federelemente (3, 5) zugeordnet sind, deren erstes Federelement (3) zwischen einer Radlagerung (2) des Losrades (1) und einer vertikalbeweglichen, seismischen Masse (4) und deren zweites Federelement (5) zwischen der seismischen Masse (4) und einem Fahrzeugrahmen, gegebennenfalls dem Fahrzeugkasten (6), angeordnet ist, derart, daß das zweite Federelement (5) von kurzzeitigen Stoßbelastungen des Losrades (1) entlastet ist (Fig. 2).

2. Federung für einzeln abgefederte Losräder (1, 1') von Schienenfahrzeugen, dadurch gekennzeichnet, daß die Radlagerungen (2, 2') wenigstens zweier Losräder (1, 1') über je ein erstes Federelement (3, 3') gegen eine den wenigstens zwei Losrädern (1 und 1') gemeinsam zugeordnete, seismische Masse (4') abgestützt sind, daß ein zweites, beiden Losrädern (1 und 1') gemeinsames Federelement in Serie zum ersten Federelement (3, 3') wirkend zwischen der seismischen Masse (4') und einem Fahrzeugrahmen, gegebenenfalls dem Fahrzeugkasten angeordnet ist, und daß die seismische Masse (4') zumindest um rechtwinklig zu den Verbindungslinien dieser Fahrzeugräder (1, 1') verlaufender Horizontalachsen undrehbar und vertikal verschieblich gegebenenfalls am Fahrzeugkasten (6) geführt ist, derart, daß das zweite Federelement von kurzzeitigen Stoßbelastungen der Losräder (1, 1') entlastet ist (Fig. 3).

3. Federung für einzeln abgefederte Losräder von Schienenfahrzeugen, dadurch gekennzeichnet, daß jedem Losrad zumindest zwei zueinander parallel angeordnete Federelemente zugeordnet sind, die zwischen einer Radlagerung (2) und dem Fahrzeugrahmen bzw. -kasten angeordnet und als vorgespannte Druckmittelfederungen (7, 8 ; 26, 27) ausgebildet sind, daß wenigstens einer, jedoch nicht allen Druckmittelfederungen (8, 27) eine Steuervorrichtung (Absperrventil 16, Schaltventil 29) zugeordnet ist, welche bei einem Einfederungsvorgang ein Ansteigen der Federspannung dieser wenigstens einen Druckmittelfederung (8 ; 27) nur zeitlich verzögert zum Einfederungsvorgang zuläßt, derart, daß diese wenigstens eine Druckmittelfederung (8 ; 27) zeitlich verzögert zum Beginn einer Stoßbelastung des Fahrzeugrades (1) von einer niedrigen auf eine hohe Federkonstante umschaltet.

4. Federung nach Anspruch 3, dadurch gekennzeichnet, daß die Federkonstante bzw. -spannung der einen Druckmittelfederung (8 ; 27) durch über die einfederungszeit- oder -hubabhängig schaltende Steuervorrichtung (Absperrventil 16, Schaltventil 29) mittel- oder unmittelbar zuführbares Druckmittel der anderen Druckmittelfederung (7, 26) steigerbar ist.

5. Federung nach Anspruch 4, dadurch gekennzeichnet, daß die eine Druckmittelfederung (7 oder 8) einen im Ruhezustand leicht auslenkbar gehaltenen, einerseits von ihrem Druckmittel beaufschlagten Ausgleichskolben (Kolben 17) aufweist, der bei Ansprechen der Steuervorrichtung (Absperrventil 16) andererseits vom Druckmittel der anderen Druckmittelfederung (8 oder 7) beaufschlagt ist (Fig. 4, 7).

6. Federung nach Anspruch 5, dadurch gekennzeichnet, daß wenigstens zwischen einer der Druckmittelfederungen und dem dieser zugeordneten Beaufschlagungsraum des Ausgleichskolbens ein Druckübersetzer eingeordnet ist.

7. Federung nach Anspruch 5, dadurch gekennzeichnet, daß der Ausgleichskolben als Differentialkolben (Kolbenfläache 24, 25) ausgebildet ist (Fig. 8).

8. Federung nach Anspruch 5, dadurch gekennzeichnet, daß der einen Druckmittelfederung (8) über ein Steuerventil (Absperrventil 21) ein Druckspeicher (22) zuschaltbar ist (Fig. 7).

9. Federung nach Anspruch 3, dadurch gekennzeichnet, daß die eine Druckmittelfederung (27) mittels der Steuervorrichtung (Schaltventil 29) wechselweise an zwei Druckspeicher (30, 28) anschließbar ist, deren einer Druckspeicher (30) ihr eine niedrige und deren anderer Druckspeicher (28) ihr eine hohe Federkonstante verleiht (Fig. 9).

10. Federung nach Anspruch 3, 4 und 9, dadurch gekennzeichnet, daß der andere Druckspeicher (28) vom Druckmittel der anderen Druckmittelfederung (26) gefüllt ist.

11. Federung nach Anspruch 3, dadurch gekennzeichnet, daß die Steuervorrichtung von gegebenenfalls in einem elektrischen Schwingkreis erzeugten, elektrischen Impulsen gesteuert ist.

12. Federung nach Anspruch 3 oder 11, dadurch gekennzeichnet, daß die Verzögerungszeit für das Ansteigen der Federspannung zumindest annähernd dem zeitlichen Überfahrabstand der Schienenstöße entspricht.

## Claims

1. Spring suspension for individually sprung independent wheels (1) of rail vehicles wherein at least two spring elements mounted in series in relation to each other (3, 5) are allocated to each independent wheel, the first spring element (3) being arranged between a wheel bearing (2) of the independent wheel (1) and a vertically moveable seismic mass (4) and the second spring element (5) being arranged between the seismic mass (4) and a vehicle frame, possibly the vehicle body (6) such that the second spring element (5) is relieved from instantaneous shock loads of the independent wheel (1) (Fig. 2).

2. Spring suspension for individually sprung independent wheels (1, 1') of rail vehicles wherein the wheel bearings (2, 2') of at least two independent wheels (1, 1') are bearing via a first spring element each (3, 3') on a seismic mass (4') that is allocated in common to at least two independent wheels (1 and 1') and wherein a second spring element belonging to both independent wheels (1 and 1') is arranged to act in series in relation to the first spring element (3, 3') between the seismic mass (4') and a vehicle frame, possibly the vehicle body and wherein the seismic mass (4') is guided at least rotatably and vertically moveable through horizontal axes running at right angles in relation to the joining lines of these vehicle wheels (1, 1'), possibly at the vehicle body (6) such that the second spring element is relieved from instantaneous shock loads of the independent wheels (1, 1') (Fig. 3).

3. Spring suspension for individually sprung independent wheels of rail vehicles wherein at least two spring elements arranged in parallel one in relation to the other are allocated to each independent wheel, these spring elements being fitted between a wheel bearing (2) and the vehicle frame or body and designed as preloaded pressure medium spring suspensions (7, 8; 26, 27) and wherein a control device (shut-off valve 16, control valve 29) is allocated to at least one but not to all pressure medium spring suspensions (8, 27), that permits the spring tension of this pressure medium spring suspension (8 ; 27) of which at least one is provided, to rise during a spring compression process only with a time delay in relation to the spring compression process such that at least one pressure medium spring suspension (8, 27) changes over with time delay from a low to a high spring rate at the beginning of a shock load of the vehicle (1).

4. Spring suspension according to claim 3 wherein the spring rate or spring tension respectively of one pressure medium spring suspension (8, 27) may be increased by means of a pressure medium of the other pressure medium spring suspension (7, 26) that may be directly or indirectly fed in via the control device (shut-off valve 16, control valve 29) that is actuated as a function of spring compression time and stroke.

5. Spring suspension according to claim 4 wherein one pressure medium suspension (7 or 8) features a balancing piston (piston 17) that is maintained in an easily deflectable state in rest condition and is pressurized on one side by its pressure medium and that is pressurized on the other side by the pressure medium of the other pressure medium spring suspension (8 or 7) upon response of the control device (shut-off valve 16) (Fig. 4, 7).

6. Spring suspension according to claim 5 wherein a pressure transformer is arranged at least between one of the pressure medium spring suspensions and the pressurization chamber of the balancing piston allocated to this pressure medium spring suspension.

7. Spring suspension according to claim 5 wherein the balancing piston is designed as a differential piston (piston surface 24, 25) (Fig. 8).

8. Spring suspension according to claim 5 wherein a pressure reservoir (22) can be connected to one pressure medium spring suspension (8) via a control valve (shut-off valve 21) (Fig. 7).

9. Spring suspension according to claim 3 wherein a pressure medium spring suspension (27) may be alternately connected to two pressure reservoirs (30, 28) by means of a control device (control valve 29), whereby one pressure reservoir (30) gives it a low and the other pressure reservoir a high spring rate (Fig. 9).

10. Spring suspension according to claims 3, 4 and 9 wherein the other pressure reservoir (28) is charged with the pressure medium of the other pressure medium spring suspension (26).

11. Spring suspension according to claim 3 wherein the control device is controlled by electric pulses that are possibly generated in an electric oscillator circuit.

12. Spring suspension according to claim 3 or 11 wherein the delay time for the increase of the spring tension corresponds at least approximately to the distance in time for overrunning the rail joints.

## Revendications

1. Suspension pour des roues indépendantes de véhicules sur rails (1), dont chacune est montée à suspension sur ressorts, caractérisée par le fait qu'à chaque roue indépendante (1) sont associés aux moins deux éléments de ressorts (3, 5) montés en série entre eux, et dont le premier élément de ressort (3) est disposé entre un palier (2) de la roue indépendante (1) et une masse séismique (4) mobile verticalement, alors que le second élément de ressort (5) est disposé entre la masse séismique (4) et le châssis du véhicule, éventuellement le caisson du véhicule (6), la réalisation étant telle que le second élément de ressort (5) est dégagé de charges par à coups de courte durée de la roue indépendante (1).

2. Suspension pour des roues indépendantes (1, 1') de véhicules sur rails, dont chacune est montée à suspension par ressorts, caractérisée par le fait que chacun des paliers des roues (2, 2') d'au moins deux roues indépendantes (1, 1') prend appui, par l'intermédiaire d'un premier élément de ressort (3, 3'), sur une masse séismique (4') associée en commun aux deux roues indépendantes (1 et 1'), qu'un second élément de ressort qui est commun aux deux roues indépendantes (1 et 1') et qui agit en série avec le premier élément de ressort (3, 3'), est monté entre la masse séismique (4) et un châssis de véhicule, éventuellement le caisson de véhicule, et que la masse séismique (4') est guidée de manière à ne pas pouvoir tourner par rapport à des axes horizontaux qui s'étendent au moins perpendiculairement aux lignes de liaison de ces roues de véhicule (1, 1'), alors qu'elle est guidée en déplacements verticaux, éventuellement par rapport au caisson du véhicule (6), la réalisation étant telle que le second élément de ressort est dégagé de charges par à coups de courte durée des roues indépendantes (1, 1').

3. Suspension pour des roues indépendantes (1, 1') de véhicules sur rails, dont chacune est montée à suspension par ressorts, caractérisée par le fait qu'à chaque roue indépendante sont associés au moins deux éléments à ressorts montés en parallèle, qui sont disposés entre un roulement de roue (2) et le châssis ou le caisson du véhicule et qui sont réalisés sous la forme de suspensions à milieu sous pression préarmé (7, 8 ; 26, 27), qu'à au moins à une suspension à milieu sous pression, à l'exclusion de toutes les suspensions à milieu sous pression (8, 27), est associé un dispositif de commande (soupape d'arrêt 16, soupape de commutation 29 qui n'autorise, lors d'un processus de débattement du ressort, un accroissement de la tension du ressort de ladite suspension à milieu sous pression (8 ; 27), retardé dans le temps par rapport audit processus de débattement du ressort, la réalisation étant telle que ladite suspension à milieu sous pression (8 ; 27) commute, avec un retard temporel par rapport à une charge par à coups de la roue du véhicule (1 ), d'une faible constante de rappel du ressort à une constante de rappel plus élevée.

4. Suspension selon la revendication 3, caractérisée par le fait que la constante de rappel ou la tension du ressort de ladite suspension à milieu sous pression (8 ; 27) est susceptible, par l'intermédiaire du dispositif de commande (soupape d'arrêt 16, soupape de commutation 29) qui commute en fonction de la durée du débattement ou de la course, d'augmenter à l'aide du milieu sous pression, amené indirectement ou directement, des autres suspensions à milieu sous pression (7 ; 26).

5. Suspension selon la revendication 4, caractérisée par le fait que ladite suspension à milieu sous pression (7 ou 8) comporte un piston de compensation (piston 17) à débattement léger à l'état de repos et chargé sur un côté par son milieu sous pression, lequel piston de compensation est chargé sur son autre côté, lors de la réponse du dispositif de commande (soupape d'arrêt 16), par le milieu sous pression de l'autre suspension à milieu sous pression (8 ou 7).

6. Suspension selon la revendication 5, caractérisée par le fait qu'au moins entre l'une des suspensions à milieu sous pression et la chambre de charge, qui lui est associé, du piston de compensation, est monté un dispositif multiplicateur de pression.

7. Suspension selon la revendication 5, caractérisé par le fait que le piston de compensation est réalisé sous la forme d'un piston différentiel (surface de piston 24, 25) (figure 8).

8. Suspension selon la revendication 8 caractérisée par le fait qu'à ladite suspension à milieu sous pression (8) est susceptible d'être relié, par l'intermédiaire d'une soupape de commande (soupape d'arrêt 21), un accumulateur de pression (22) (figure 7).

9. Suspension selon la revendication 3, caractérisée par le fait que ladite suspension à milieu sous pression (27) et susceptible d'être reliée, à l'aide du dispositif de commande (soupape de commutation 29) alternativement à deux accumulateurs de pression (30, 28) dont l'un (30) lui confère une constante de rappel faible et dont l'autre (28) lui confère une constante de rappel élevée (figure 9).

10. Suspension selon la revendication 3, 4 et 9 caractérisée par le fait que le second accumulateur de pression (28) est remplit en milieu sous pression provenant de l'autre suspension à milieu sous pression (26).

11. Suspension selon la revendication 3, caractérisée par le fait que le dispositif de commande est contrôlé par des impulsions électriques qui sont éventuellement produites dans un circuit électrique oscillant.

12. Suspension selon la revendication 3 ou 11, caractérisée par le fait que la durée du retard pour l'accroissement de la tension du ressort, correspond, au moins approximativement, à la durée du passage entre des à coups du rails.
